# FASCICULE DE BREVET EUROPEEN

(11) **EP 0 034 104 B1**
(45) Date de publication et mention de la délivrance du brevet: **09.05.1984**
(21) Numéro de dépôt: 81420009.3
(22) Date de dépôt: 30.01.1981
(51) Int. Cl.: D03D 47/42, D03D 47/06

(54) **Procédé de fabrication d'un ruban élastique ou non, à deux lisières maillées simples ou ouvragées, les moyens de mise en oeuvre et les produits obtenus**
Verfahren zur Herstellung eines elastischen oder nichtelastischen Schmalgewebes mit zwei einfachen oder bewirkten verstrickten Kanten, Vorrichtungen zur Durchführung des Verfahrens und die erhaltenen Produkte
Process and apparatus for the manufacture of tape, whether elastic or not, with two simple or worked-up knitted selvedges, and product obtained by this process

(30) Priorité: 01.02.1980 FR 8002511
(43) Date de publication de la demande: 19.08.1981
(73) Titulaire: Etablissements Cheynet et ses Fils (société anonyme), F-43240 Saint-Just-Malmont (FR)
(72) Inventeur: Cheynet, René, F-43240 Saint-Just-Malmont (FR)
(74) Mandataire: Dupuis, François

## Description

L'invention concerne un procédé de fabrication d'un ruban élastique ou non, à deux lisières maillées, simples ou ouvragées, les moyens de mise en oeuvre et les produits obtenus.

On connait des rubans correspondant au préambule de la revendication 1, avec un seul trameur (Brevet CH 598 382, Brevet DE 127 348, Brevet GB 119 558), pour l'insertion et l'accrochage d'un fil de trame sur les deux lisières semblables d'un tissu avec deux aiguilles de liage travaillant alternativement ou en synchronisme, et éventuellement un ou des fils auxiliaires.

On connait également des rubans (Brevets FR 989 631, FR 1 551 285, FR 2 296 042) dans lesquels les lisières maillées identiques sont obtenues par une trame de chaque côté du ruban ou encore, sur un seul côté. De tels rubans ne présentent pas deux lisières maillées symétriques ou non, avec une grande productivité et une économie de moyens.

La présente invention a pour but de remédier à ces inconvénients.

La présente invention telle qu'elle est caractérisée dans les revendications résout le problème consistant à créer, par tissage sur des métiers dits «à crochets» ou «à faucilles», des rubans de qualité dont les lisières maillées, simples ou ouvragées, ont un bel aspect régulier, sans tirages anormaux sur les fils de châine, ni gondolage des lisières.

Suivant le procédé selon l'invention, on utilise un seul trameur (ou chrochet ou faucille), que l'on déplace transversalement en entraînant à chaque coup et dans les deux sens une seule trame, et l'on entraîne périodiquement et alternativement, au moyen du trameur, au-delà d'un bord ou l'autre de la nappe des fils de chaîne, au moins un fil de chaîne non aligné à l'intérieur de la marchure, on fait travailler alternativement sur une lisière et sur l'autre la trame, et périodiquement le fil de chaîne entraîné, avec une aiguille mobile le long de chaque lisière, et on libère le fil de chaîne tiré à l'extérieur et lié à la lisière lorsque l'on entraîne transversalement en sens inverse le trameur et la trame.

Suivant une autre caractéristique, on maille directement et alternativement la trame, et périodiquement le fil de chaîne entraîné, dans le chrochet des aiguilles qui travaillent le long des lisières.

Suivant une autre caractéristique, on utilise au moins un fil d'apport élastique ou non, sur chaque lisière, ce fil étant entraîné en relation avec le fil de trame et le fil de chaîne tiré transversalement.

Ces caractéristiques et d'autres encore ressortiront de la description qui suit.

Pour fixer l'objet de l'invention, sans toutefois le limiter, aux figures des dessins annexés:
La figure 1 est une vue en plan à caractère schématique, illustrant pour partie les principaux éléments d'un métier à tisser à chrochet ou faucille, et particulièrement les moyens de ce métier se rapportant à l'invention.
La figure 2 est une vue de côté considérée suivant la ligne 2-2 de la figure 1, montrant les principaux éléments du métier et notamment les moyens de commande des aiguilles.
La figure 3 est une vue de côté considérée suivant la ligne 3-3 de la figure 1, montrant les moyens de commande du peigne et du trameur.
La figure 4 est une vue en coupe transversale considérée suivant la ligne 4-4 de la figure 1, illustrant notamment la commande terminale de l'aiguille située en bordure de la lisière de droite du ruban.
La figure 5 est une vue en coupe transversale considérée suivant la ligne 5-5 de la figure 1, illustrant notamment la commande terminale de l'aiguille située en bordure de la lisière de gauche du ruban.
La figure 6 est une vue en perspective montrant le trameur selon l'invention, dans une forme de réalisation non limitative.
La figure 7 est une vue de côté partielle du trameur, considérée suivant la flèche F1 de la figure 6, montrant les moyens d'accrochage périodique des fils de chaîne.
La figure 8 est une vue en plan partielle illustrant la formation de la lisière de gauche du ruban avec entraînement d'un fil de chaîne par le trameur etfil d'apport en bordure.
La figure 9 est une vue en côté correspondante, suivant la flèche F2 de la figure 8.
La figure 10 est une vue en plan partielle illustrant la formation de la lisière de droite du ruban avec entraînement d'un fil de chaîne par le trameur et fil d'apport en bordure.
La figure 11 est une vue de côté correspondante, suivant la flèche F3 de la figure 10.
La figure 12 est une vue en plan partielle et à plus grande échelle, illustrant l'entraînement d'un fil de chaîne par le trameur, lorsque celui-ci est sensiblement en fin de course aller.
La figure 13 est une vue correspondant à la figure 12, dans la phase suivante de retour du trameur et maillage de la lisière de gauche, avec fil d'apport en bordure.
La figure 14 est une vue en plan partielle et à plus grande échelle, illustrant l'entraînement d'un fil de chaîne par le trameur lorsque celui-ci est dans sa course aller.
La figure 15 est une vue correspondant à la figure 14, dans la phase suivante de retour du trameur et maillage de la lisière de droite, avec fil d'apport en bordure.

Selon la présente invention et dans l'exemple nullement limitatif illustré aux dessins, le métier à tisser dit «à crochets» ou «à faucilles» illustré aux figures 1 à 5, comprend essentiellement un bâti-support 1 dont les côtés latéraux 1 a portent chacun une plaque 2 destinée à servir de palier à des arbres supérieurs 3 et 4. Eventuellement, suivant la largeur du métier, des paliers intermédiaires peuvent être disposés, afin d'éviter toute flexion.

Comme on le voit en particulier à la figure 2, sur l'arbre 3 est calé en bout, le pied d'une bielle 5 dont la tête est articulée sur le maneton 6a d'un axe excentrique 6 porté par une des plaques 2. Sur ledit axe est également calée une roue dentée 7 ou poulie, reliée par chaîne 8 ou courroie, à une autre roue dentée 9 calée sur un autre axe excentrique 10 porté par un côté latéral du bâti, et dont le maneton 10a reçoit la tête d'une autre bielle 11 calée à l'autre extrémité sur un arbre inférieur 12 traversant le métier. Les arbres 3 et 12 d'une part, et les axes excentriques 6 et 10 d'autre part, constituent un parallélogramme déformable, et il faut noter que les manetons 6a-1 Oa sont décalés de 180 degrés l'un par rapport à l'autre pour assurer les translations alternées des aiguilles de maillage des lisières dont on décrit plus loin le détail de réalisation.

Un arbre moteur 13 transmet le mouvement de rotation selon flèche F1, à l'axe excentrique 10, par l'intermédiaire d'une cinématique bien connue, avec, d'une façon intermédiaire, en 14, la commande également classique d'une boîte à cames (non représentée) destinée à mouvoir en translations alternatives les cadres d'enfilage 15 portant les lisses de passage des fils de chaîne, suivant les phases du tissage.

On comprend que lorsque l'axe excentrique 10 tourne (flèche F1), il entraîne la roue dentée 9, donc la roue dentée 7 et l'axe excentrique 6, ce qui oblige les bielles 5 et 11 et les arbres 3 et 12 à osciller (flèches F2). Comme on le voit bien aux figures 4 et 5, les arbres 3 et 12 transmettent leurs oscillations F2 à des organes de liaison avec des blocs 16-17 portant les aiguilles 18-19. Pour la clarté des dessins, on a illustré seulement les mécanismes de commande pour réaliser un ruban, étant entendu que ces mécanismes sont multipliés si le métier doit fabriquer plusieurs rubans.

Dans le détail, sur l'arbre 3 est calée une biellette 20, en deux parties, dont l'autre extrémité est articulée en 21 à l'arrière du bloc 16, tandis qu'une autre biellette 22, en deux parties, et calée sur l'arbre 4 parallèle à l'arbre 3, est articulée en 23 à l'avant du bloc 16. Cette construction à parallélogramme déformable permet d'assurer les translations alternatives (flèche F3) du bloc 16 portant l'aiguille 18 destinée à mailler la lisière de droite (figure 4) du ruban R qui défile entre cette aiguille et l'aiguille 19 de maillage de la lisière de gauche (figure 5) dont le bloc-porteur 17 est relié à articulation, d'une part à l'arrière en 24, à une biellette 25 calée sur l'arbre 12, et d'autre part, à l'avant en 26, à une biellette 27 articulée sur un support 28, afin de constituer un autre parallélogramme déformable. Ledit support est porté par une tige 29 solidaire d'une potence 30 dont la semelle 30a est fixée sur le bâti 1.

Du fait du décalage à 180 degrés des manetons 6a-1 Oa, on conçoit que les aiguilles 18-19 se déplacent en alternance, c'est à dire que, lorsque l'aiguille 18 est en position maximum arrière (figure 4), l'aiguille 19 est en position maximum avant (figure 5), ou inversement (traits interrompus).

On voit encore aux figures 2 et 3 notamment, un arbre moteur 31 transmettant par une cinématique appropriée, son mouvement de rotation (flèche F4) à une poulie 32 calée sur un arbre 33 porté par le bâti, et sur laquelle un maneton 34 commande deux biellettes 35-36 reliées à articulation à des bielles 37-38 calées sur des arbres 39-40.

L'arbre 40 traverse le métier et porte un peigne 41 (autant de peignes qu'il y a de rubans à réaliser) de triage et tassement des fils de trame, tandis qué l'arbre 39 porte un secteur denté 42 coopérant avec un pignon 43 calé en bout d'un axe 44 porté par la potence 30 (figures 4 et 5).

Sur l'axe 44 est calé le trameur ou faucilles 45, étant entendu qu'il y à également autant de trameurs et d'organes pour leur commande (pignons 43, secteur denté 42), qu'il y a de rubans à réaliser.

Le trameur unique 45, plus particulièrement illustré aux figures 6 et 7, comprend un pivot 45a de liaison angulaire avec l'axe 44, un bras d'écartement 45b en bout duquel s'étendent suivant des courbes approximativement superposées autour du pivot, deux branches 45c-45d. La branche supérieure 45c présente à l'extrémité libre, un oeillet 45e de passage du fil de trame, et entre le bras 45b et ladite extrémité, la branche 45c porte en-dessous (du côté de la branche inférieure), une saillie 45f directement formée ou rapportée, et convenablement orientée pour retenir et entraîner dans les conditions de fonctionnement décrites plus loin, un fil de chaîne. La branche inférieure 45d, plus longue que la branche 45c, présente en bout une saillie 45g semblable à la saillie 45f, mais située au-dessus (du côté de la branche supérieure) et destinée également à retenir et entraîner périodiquement un fil de chaîne.

En se référent plus particulièrement aux figures 8 à 15, on décrit le procédé de fabrication d'un ruban R à deux lisières maillées, symétriques ou non, avec les moyens décrits ci-avant.

Dans tout ce qui suit, on décrit la formation de lisières droite et gauche avec un fil d'apport A1-A2 permettant de régulariser les lisières festonnées, étant entendu que ces lisières peuvent être réalisées sans fil d'apport.

Ces fils d'apport droit et gauche (illustrés en traits interrompus aux figures), peuvent être des fils élastiques ou non, ou constitués par au moins un brin élastique et au moins un brin non élastique assemblés par guipage, notamment du fil ou brin élastique guipé avec le fil ou brin non élastique.

Les fils de chaîne A3, élastique ou non, débités par des systèmes donneurs, sont répartis de manière classique en deux nappes N1-N2 (figures 9 et 11 ), au moyen des lisses des cadres d'enfilage 15 et guidés dans le peigne 41, tandis qu'un fil de trame A4 situé en bordure du peigne (à sa droite), est relié à l'oeillet 45e du trameur unique 45.

Les fils d'apport A1-A2 sont également situés à droite et à gauche du peigne et passent dans les oeillets 46a-47a de leviers 46-47 articulés de chaque côté du ruban, sensiblement en avant de la barrette 48 d'appui sur le ruban tissé, soit approximativement au niveau des crochets des aiguilles 18-19 lorsqu'elles sont en position maximum avant (figures 9 et 11).

Pendant un certain nombre de coups de trame, fonction du type de feston à réaliser, le ruban est tissé d'une manière classique, c'est à dire par maillage ou nouage des fils d'apport A1-A2 s'il y a lieu, avec la trame A4, de chaque côté du ruban, en combinaison avec le croisement des nappes N 1 -N2 de fils de chaîne A3 et avec les aiguilles 18-19.

Après ce nombre de coups de trame choisi, un des fils de chaîne situé près de la bordure gauche (le deuxième dans l'exemple illustré aux figures 12 et 13) est maintenu sensiblement au milieu de la marchure par la commande de son cadre d'enfilage (entre les deux nappes N1-N2), pour être accroché et entraîné par la saillie 45f située sous la branche 45c du trameur 45 déplacé suivant flèche F5 (figure 12), de façon à ce que le fil de chaîne A5 suive le même cheminement que la trame A4 et participe au maillage ou nouage en lisière, en relation avec le fil d'apport A1 amené par le levier 46, la trame A4 et l'aiguille 19 préalablement en position maximum à l'avant, puis revenant en arrière (flèche F6), cela lorsque le trameur 45 revient à droite du ruban (flèche F6), en lâchant de fil de chaîne A5 (figure 13).

On comprend qu'ainsi, le fil de chaîne A5 qui a été tiré au-delà de la bordure, lorsqu'il est lâché par le trameur, reprend par élasticité, sensiblement sa position initiale en tirant à lui le ou les fils de chaîne A3 situés entre lui et la bordure, ce qui provoque à cet endroit E (figure 13), un retrait du ruban par rapport à la bordure. Ce retrait est d'autant plus important que le nombre de fils de chaîne A3 situés entre le fil A5 et la bordure, ou la distance entre la bordure et ledit fil A5, est important, ce qui donne la profondeur du feston.

Le feston en lisière de droite peut être réalisé dans le même coup de trame ou après un certain nombre de coups de trame, cela de la même manière que pour la lisière de gauche.

En effet, lorsque le trameur revient à droite du ruban (flèche F7, figures 10 et 14), un fil de chaîne A6 (le deuxième dans l'exemple illustré), est maintenu sensiblement au milieu de la marchure pour être accroché et entraîné par la saillie 45g de la branche 45d du trameur, à la suite du fil de trame A4. L'aiguille 18 étant en position maximum avant, puis revenant en arrière (flèche F8), et le fil d'apport A2 étant amené par son levier 47, au niveau de la trame et du fil de chaîne A6 lâché par le trameur revenant vers la gauche du ruban (flèche F9), le maillage s'opère de la même manière que pour le feston de gauche (figures 10, 14 et 15), et le fil de chaîne A6 relâché forme le fond du feston par traction des fils de chaîne A3 situés entre lui et la bordure.

Bien entendu, les deux lisières peuvent être identiques ou ouvragées différemment, par exemple, les festons peuvent être égaux en dimensions et en aspect, ou différents d'aspect, par le fait qu'il y a ou non un fil d'apport, ou par la distance entre la bordure du ruban et le fil de chaîne entraîné par le trameur, ou le nombre de fils de chaîne situés entre la bordure et le fil entraîné par le trameur.

A noter que les points d'entraînement (saillies 45f-45g) des fils de chaîne A5-A6, sont déterminés sur les branches du trameur, en fonction de son axe de rotation latéral au ruban, ce qui oblige à prolonger la branche inférieure, afin que les fils de chaîne A5-A6 ne soient pas exagérément entraînés au-delà de la bordure, ce qui amènerait des risques de cassure ou de déformation permanente desdits fils, mais aussi pour tirer lesdits fils de chaîne suffisamment en dehors du ruban, suivant sa largeur.

On souligne l'importance et l'intérêt de la combinaison: un seul trameur, un seul fil de trame et deux aiguilles.

De ce fait, les moyens sont simples dans leur conception, leur montage et leur fonctionnement. La fabrication est plus économique et les produits ont un prix de revient intéressant. L'utilisation des deux aiguilles empêche le glissement et le resserrement des fils de chaîne qui sont près des lisières, par un effet de frottement de la trame lors du rappel du trameur. L'aiguille reliant de chaque côté la trame et la lisière, on évite une mauvaise présentation due à des bords irréguliers.

## Revendications

1. Procédé de fabrication d'un ruban élastique ou non, à deux lisières maillées, exécuté sur métier à tisser dit «à crochets» ou «à faucilles», utilisant un seul trameur (45) (ou crochet ou faucille) que l'on déplace transversalement en entraînant à chaque coup et dans les deux sens une seule trame (A4), caractérisé en ce que l'on entraîne périodiquement et alternativement au moyen du trameur (45), au-delà d'un bord ou l'autre de la nappe des fils de chaîne (A3), au moins un fil de chaîne (A5) non aligné à l'intérieur de la marchure, on fait travailler alternativement sur une lisière et sur l'autre la trame (A4), et périodiquement le fil de chaîne entraîné (A5), avec une aiguille mobile (19) le long de chaque lisière, et on libère le fil de chaîne (A5) tiré à l'extérieur et lié à la lisière lorsqu'on entraîne transversalement en sens inverse le trameur (45) et la trame (A4).

2. Procédé suivant la revendication 1, caractérisé en ce que l'on maille directement et alternativement la trame (A4), et périodiquement le fil de chaîne entraîné (A5), dans le crochet des aiguilles (18-19) qui travaillent le long des lisières.

3. Procédé selon la revendication 1 utilisant au moins un fil d'apport (A1-A2), élastique ou non, sur chaque lisière, caractérisé en ce que ce fil d'apport (A1-A2) est entraîné en relation avec le fil de trame (A4) et le fil de chaîne (A5) tiré transversalement.

4. Procédé selon la revendication 3, caractérisé en ce que chacun des fils d'apport (Al -A2) est constitué par au moins un brin élastique et au moins un brin non élastique, ces brins étant assemblés par guipage, notamment du fil ou brin élastique guipé au moyen d'un fil ou brin non élastique.

5. Trameur pour la mise en oeuvre du procédé selon la revendication 1, caractérisé en ce que le trameur unique (45) est agencé avec deux branches (45c-45d) d'inégales longueurs, une branche plus courte (45c) étant agencée à son extrémité pour entraîner la trame (A4) et avec un moyen d'entraînement transversal (45f) dans un sens pour au moins un fil de chaîne, l'autre branche, plus longue, présentant un moyen d'entraînement transversal (45g) dans l'autre sens pour au moins un fil de chaîne.

6. Métier à tisser pour la mise en oeuvre du procédé selon la revendication 1, comprenant à partir d'un arbre moteur (13) et d'une cinématique appropriée un axe excentrique (10) relié par bielle (11) à un arbre de commande (12) de l'aiguille située en bordure d'une lisière du ruban et portée par un bloc relié audit arbre (12) par un système à parallélogramme déformable, caractérisé en ce que la deuxième aiguille (18), située en bordure de l'autre lisière du ruban, est commandée depuis l'axe excentrique précité ( 10) par une transmission roues dentées (7) - chaîne (8) ou similaire, et par un deuxième axe excentrique (6) relié par bielle (5) à un arbre de commande (3) du bloc porte- aiguille, lequel est relié audit arbre et à un arbre parallèle, tout deux portés par des éléments du bâti, par des bielles constituant un autre parallélogramme déformable, les deux manetons (6a-10a) des axes excentriques (6-10) étant décalés de 180 degrés pour que les aiguilles aient des translations alternatives inversées.

7. Ruban à deux lisières maillées simples ou ouvragées, exécuté selon le procédé selon l'une des revendications 1 à 3 ensemble.

## Patentansprüche

1. Herstellungsverfahren eines elastischen oder unelastischen Bands mit zwei vermaschten Säumen, das auf einem sogenannten «Hakenwebstuhl» oder «Sichelwebstuhl» bei Verwendung eines einzigen Einschlagers (45) (oder Haken oder Sichel) hergestellt wird, der in die Quere in beiden Richtungen bei dem Schlag einen einzigen Einschlag (A4) mitnehmend bewegt wird, dadurch gekennzeichnet, dass mittels des Einschlagers (45) über die eine oder die andere Kante des Kettengarnspiegels (A3) hinaus wenigstens ein Kettengarn (A5) periodisch und wechselweise mitgenommen wird, das im Innern des Fachtretens nicht ausgerichtet ist; dass man wechselweise auf dem einen oder dem anderen Saum den Einschlag (A4) und periodisch das mitgenommene Kettengarn (A5) mit einer an jedem Saum entlang beweglichen Nadel (19) arbeiten lässt; und dass das aussenseitig angezogene und mit dem Saum gebundene Kettengarn (A5) freigemacht wird, wenn der Einschlager (45) und der Einschlag (A4) in die Quere und in entgegengesetzter Richtung mitgenommen werden.

2. Verfahren nach Anspruch 1, dadurch gekennzeichnet, dass der Einschlag (A4) unmittelbar und wechselweise und das mitgenommene Kettengarn (A5) in den Haken der an den Säumen entlang arbeitenden Nadeln (18-19) periodisch vermascht werden.

3. Verfahren nach Anspruch 1, mit auf jedem Saum der Verwendung wenigstens eines elastischen oder unelastischen Zusatzfadens (A1 -A2), dadurch gekennzeichnet, dass der Zusatzfaden (A1-A2) in bezug auf den Einschlagfaden (A4) mitgenommen und das Kettengarn (A5) in die Quere angezogen werden.

4. Verfahren nach Anspruch 3, dadurch gekennzeichnet, dass jeder der Zusatzfäden (A1-A2) wenigstens aus einer elastischen Litze und einer unelastischen Litze besteht, wobei diese Litzen, mittels eines unelastischen Garns oder Litze durch Umspinnen, insbesondere des elastischen Garns oder Litze, verbunden werden.

5. Einschlager zur Durchführung des Verfahrens nach Anspruch 1, dadurch gekennzeichnet, dass der einzige Einschlager (45) mit zwei Schenkeln ungleicher Länge (45c-45d) versehen ist, wobei ein kürzerer Schenkel (45c) an dessen Ende zur Mitnahme des Einschlags (A4) gebildet und mit einem querseitigen Mitnehmermittel (45f) in einer Richtung für wenigstens ein Kettengarn vorgesehen ist, während der andere längere Schenkel ein querseitiges Mitnehmermittel (45g) in der anderen Richtung für wenigstens ein Kettengarn aufweist.

6. Webstuhl zur Durchführung des Verfahrens nach Anspruch 1, der von einer Motorwelle (13) und einer geeigneten kinematischen Vorrichtung aus eine Exzenterspindel (10) aufweist, die durch eine Kurbelstange (11) mit einer Antriebswelle (12) für die am Rand eines Saums des Bands gelegene und von einem mit der besagten Welle (12) durch ein verformbares Parallelogrammsystem gekoppelten Block getragene Nadel gekoppelt wird, dadurch gekennzeichnet, dass die am Rand des anderen Saums des Bands gelegene, zweite Nadel (18) von der obenerwähnten Exzenterspindel (10) aus durch eine Zahnräder (7) - Kette (8) - Übertragung oder desgleichen sowie durch eine zweite mittels einer Kurbelstange (5) mit einer Antriebswelle (3) des Nadelträgerblocks gekoppelte Exzenterspindel (6) angetrieben wird, der mit der von den Gestellelementen getragenen besagten Welle sowie mit einer auch von den Gestellelementen getragenen Parallelwelle durch ein weiteres verformbares Parallelogramm bildende Kurbelstangen gekoppelt wird, wobei die zwei Kurbelzapfen (6a-10a) der Exzenterspindeln (6-10) um 180° versetzt sind, damit die Nadeln mit umgekehrten abwechselnden Verlegungen bewegt werden.

7. Band mit zwei einfachen oder verzierten vermaschten Säumen, das gemäss dem Verfahren des einen der zusammengefassten Ansprüche 1 bis 3 ausgeführt wird.

## Claims

1. Method for manufacturing an elastic or non-elastic band with two looped selvedges, made on a so-called «hook»-loom or «sickle»-loom, using a single wefter (45) (or hook or sickle) which is shifted transversely while driving at each stroke and in both directions a single weft (A4), characterized in that periodically and alternately, by means of the wefter (45), beyond one or another edge of the warp yarn sheet (A3), at least one warp yarn (A5) not in line within the shedding is caused to be driven and that alternately on one selvedge and on the other one the weft (A4) and periodically the driven warp yarn (A5) are caused to work with a movable needle (19) along each selvedge, the warp yarn (A5) drawn externally and tied with the selvedge being released when the wefter (45) and the weft (A4) are driven transversely in the opposite direction.

2. Method as claimed in claim 1, characterized in that the weft (A4) is looped directly and alternately and the driven warp yarn (A5) is looped periodically in the hook of the needles (18-19) working along the selvedges.

3. Method as claimed in claim 1, using at least one elastic or non-elastic inlaid yarn (A l -A2) on each selvedge, characterized in that this inlaid yarn (A1-A2) is driven relative to the weft yarn (A4) and to the warp yarn (A5) drawn transversely.

4. Method as claimed in claim 3, characterized in that each one of the inlaid yarns (A1-A2) consists of at least one elastic strand and of at least one non-elastic strand, these strands being assembled by covering, more particularly of the elastic yarn or strand covered by means of a non-elastic yarn or strand.

5. Wefter for the embodiment of the method claimed in claim 1, characterized in that the single wefter (45) is provided with two arms (45c-45d) of unequal length, a shorter arm (45c) being arranged at the end thereof for driving the weft (A4) and provided with a transverse drive means (45f) in one direction for at least one warp yarn, the other arm, of greater length, having a transverse drive means (45g) in the other direction for at least one warp yarn.

6. Loom for embodying the method claimed in claim 1, including, from a motor shaft (13) and a suitable cinematic, an eccentric pin (10) connected by means of a connecting rod (11) to a drive shaft (12) of the needle located on the edge of a selvedge of the band and supported by a block connected with said shaft (12) by a deformable parallelogram system, characterized in that the second needle (18) located on the edge of the other selvedge of the band is controlled from the above eccentric pin (10) by means of a toothed wheels (7) - chain (8) transmission orthe like, and by a second eccentric pin (6) connected by means of a connecting rod (5) to a drive shaft (3) of the needle-holder block, which is connected to said shaft and to a parallel shaft, both supported on elements of the framework, by means of connecting rods constituting a further deformable parallelogram, the two crank pins (6a-10a) of the eccentric pins (6-10) being offset for 180° so that the needles will be moved with reverse alternate translations.

7. Band with two simple or wrought looped selvedges, made in accordance with the method claimed in one of the claims 1 to 3 together.
